# EUROPÄISCHE PATENTSCHRIFT

(11) **EP 3 645 447 B1**
(45) Veröffentlichungstag und Bekanntmachung des Hinweises auf die Patenterteilung: **22.03.2023**
(21) Anmeldenummer: 18743403.0
(22) Anmeldetag: 28.06.2018
(51) Int. Cl.: B67C 3/22, B67C 7/00

(54) **VORRICHTUNG ZUM BEHANDELN EINES BEHÄLTERS IN EINER FÜLLPRODUKTABFÜLLANLAGE**
DEVICE FOR THE TREATMENT OF A CONTAINER IN A PRODUCT FILLING SYSTEM
DISPOSITIF DE TRAITEMENT D'UN RÉCIPIENT DANS UN SYSTÈME DE REMPLISSAGE PAR UN PRODUIT DE REMPLISSAGE

(30) Priorität: 28.06.2017 DE 102017114382
(43) Veröffentlichungstag der Anmeldung: 06.05.2020
(73) Patentinhaber: Krones AG, 93073 Neutraubling (DE)
(72) Erfinder: MEINZINGER, Rupert, 93073 Neutraubling (DE); RABAST, Philippo, 93073 Neutraubling (DE); KNOTT, Josef, 93073 Neutraubling (DE)
(74) Vertreter: Nordmeyer, Philipp Werner
(86) Internationale Anmeldenummer: PCT/EP2018/067410
(87) Internationale Veröffentlichungsnummer: WO 2019/002461

(56) Entgegenhaltungen:
- EP-A1- 0 455 096
- WO-A2-98/42613
- DE-A1- 4 126 136
- DE-A1-102014 104 873
- US-A- 1 770 380
- US-A- 3 356 510
- US-B1- 6 736 172

## Beschreibung

### Technisches Gebiet

Die vorliegende Erfindung betrifft eine Vorrichtung zum Behandeln eines Behälters in einer Füllproduktabfüllanlage, bevorzugt zum Befüllen eines Behälters mit einem Füllprodukt und/oder zum Verschließen eines mit einem Füllprodukt befüllten Behälters mit einem Behälterverschluss in einer Getränkeabfüllanlage.

### Technischer Hintergrund

In Getränkeabfüllanlagen ist es bekannt, die zu befüllenden Behälter zunächst in einem Füllerkarussell, an welchem eine Vielzahl von Füllorganen angeordnet ist, mit dem Füllprodukt zu befüllen. Nachfolgend werden die mit dem Füllprodukt befüllten Behälter im offenen Zustand an ein Verschließerkarussell transportiert, beispielsweise unter Zwischenschaltung mindestens eines Transportsterns, und auf dem Verschließerkarussell mittels dort angeordneter Verschließorgane mit einem Behälterverschluss verschlossen.

Bei hohen Anlagenleistungen und bei steigenden Füllhöhen innerhalb der Behälter kann es dabei bei der Übergabe der befüllten, aber noch nicht verschlossenen Behälter von dem Füllerkarussell an das Verschließerkarussell zu einem Überschwappen des Füllprodukts kommen, was zu einer Verschmutzung der Anlage sowie der Außenbereiche der Behälter führen kann und unkontrollierte Füllmengen in den dann schlussendlich verschlossenen Behältern zur Folge haben kann.

In der EP 965 524 A1 wird eine Füllvorrichtung vorgeschlagen, bei welcher ein einzelner zu befüllender Behälter in einer gegenüber der Umgebung druckdicht abgedichteten Behandlungskammer aufgenommen wird, in dieser Behandlungskammer mittels eines Füllorgans mit dem Füllprodukt befüllt wird und nach der Befüllung mit einem Behälterverschluss versehen wird. Auf diese Weise können zumindest die mit der Übergabe eines befüllten, aber noch nicht verschlossenen Behälters von einem Füllerkarussell an ein Verschließerkarussell verbundenen Nachteile überwunden werden.

Die in der EP 0 965 524 A1 vorgeschlagene Ausführung benötigt jedoch aufgrund des großen Hubs der Hülse der Behandlungskammer im Bereich der Flaschenzuführung und Flaschenabführung einen großen Bauraum, so dass der für die eigentliche Behandlung verfügbare Behandlungswinkel reduziert ist.

Aus der DE 41 26 136 A ist ein Füllelement bekannt, bei welchem eine Behandlungskammer vorgesehen ist, in welche der zu behandelnde Behälter von unten her über einen Flaschenteller mit einem großen Hub hereingehoben wird.

Aus der DE 195 38 023 A1 ist eine Vorrichtung zum Füllen einer Flasche mit einem kohlensäurehaltigen Getränk und zum Verschließen der Flasche bekannt, bei welcher ein Behandlungsraum durch eine von unten in eine Ringdichtung eingeschobene Flasche gegenüber der Umgebung abgedichtet wird.

Die DE 10 2014 104 873 A1 offenbart eine Vorrichtung gemäß dem Oberbegriff des Anspruchs 1 und beschreibt dazu eine Vorrichtung zum Befüllen eines Behälters mit einem Füllprodukt, die einen Verschließkopf mit zwei Verschließkopfbacken aufweist, die geöffnet und verschlossen werden können.

### Darstellung der Erfindung

Entsprechend ist es eine Aufgabe der vorliegenden Erfindung, eine verbesserte Vorrichtung zum Befüllen eines Behälters mit einem Füllprodukt und/oder zum Verschließen des befüllten Behälters mit einem Behälterverschluss in einer Füllproduktabfüllanlage anzugeben.

Diese Aufgabe wird durch eine Vorrichtung zum Befüllen eines Behälters mit einem Füllprodukt und/oder zum Verschließen des befüllten Behälters mit einem Behälterverschluss in einer Füllproduktabfüllanlage mit den Merkmalen des Anspruchs 1 gelöst. Vorteilhafte Weiterbildungen ergeben sich aus den Unteransprüchen, der vorliegenden Beschreibung sowie den Figuren.

Entsprechend wird eine Vorrichtung zum Behandeln eines Behälters in einer Füllproduktabfüllanlage vorgeschlagen, zum Befüllen eines Behälters mit einem Füllprodukt und/oder zum Verschließen des befüllten Behälters mit einem Behälterverschluss, wobei die Vorrichtung eine Behandlungskammer zur zumindest teilweisen Aufnahme jeweils eines zu behandelnden Behälters und mindestens ein auf den in der Behandlungskammer aufgenommenen Behälter wirkendes Behandlungsorgan umfasst. Erfindungsgemäß weist die Behandlungskammer einen ersten Kammerteil und einen zweiten Kammerteil auf, wobei der zweite Kammerteil gegenüber dem ersten Kammerteil um eine Schwenkachse verschwenkbar ist, um die Behandlungskammer zu öffnen und zu schließen. Die Schwenkachse, um die das zweite Kammerteil gegenüber dem ersten Kammerteil verschwenkt wird, ist horizontal ausgerichtet und im unteren Bereich der Behandlungskammer angeordnet. Dabei wird eine Ausrichtung der Behandlungskammer zugrunde gelegt, bei der der zu behandelnde Behälter mit seiner Behältermündung nach oben hin ausgerichtet ist.

Dadurch, dass die Behandlungskammer ein gegenüber einem ersten Kammerteil verschwenkbares zweites Kammerteil aufweist, wobei das erste und das zweite Kammerteil zum Öffnen und Schließen der Behandlungskammer gegeneinander verschwenkbar sind, kann die Vorrichtung insgesamt kompakter und effizienter aufgebaut werden.

Insbesondere ist es durch diese Ausprägung möglich, die Bauhöhe der Vorrichtung zum Behandeln eines Behälters gegenüber den aus dem Stand der Technik bekannten Vorrichtungen zu reduzieren und insbesondere den Hub und den zu dessen Durchführung benötigten Bauraum, welcher dafür benötigt wird, die Behandlungskammer zu öffnen und zu schließen um einen zu befüllenden Behälter einzuführen beziehungsweise einen befüllten und verschlossenen Behälter aus der Behandlungskammer auszuführen, zu verringern.

Damit benötigen vorgelagerte und/oder nachgelagerte Transportvorrichtungen keinen besonderen Aufbau. Mit anderen Worten können herkömmliche Transportvorrichtungen, beispielsweise Transportsterne oder andere Förderer, welche zum Zuführen der zu behandelnden Behälter und zum Abführen der behandelten Behälter vorgesehen sind, verwendet werden, so dass die Füllproduktabfüllanlage insgesamt sehr effizient und ohne der Notwendigkeit einer Neukonstruktion der anderen Aggregate der Füllproduktabfüllanlage aufgebaut werden kann.

Es ist entsprechend möglich, die weiteren Aggregate, welche für den Transport der zu behandelnden beziehungsweise der behandelten Behälter in einer Füllproduktabfüllanlage vorgesehen sind, und insbesondere ein vorgelagerter Zuführstern zum Zuführen von zu behandelnden Behältern und/oder ein nachgelagerter Auslaufstern zum Ausleiten der behandelten Behälter, einfach an die vorgeschlagene Vorrichtung anzubinden.

Damit ist es auch möglich, die zu behandelnden Behälter früher an die Vorrichtung zu übergeben und die behandelten Behälter später zu entnehmen, so dass der verfügbare Behandlungswinkel, innerhalb dessen eine Behandlung des jeweiligen zu behandelnden Behälters vorgenommen wird, vergrößert werden kann, so dass die Anlage bei einem vorgegebenen Durchsatz kompakter gebaut werden kann beziehungsweise bei vorgegebener Anlagengröße einen höheren Durchsatz erzielen kann.

Die benötigte Schließ- beziehungsweise Öffnungszeit der Behandlungskammer kann durch die verschwenkbare Anordnung des zweiten Kammerteils gegenüber dem ersten Kammerteil ebenfalls gegenüber den aus dem Stand der Technik bekannten Ausführungen reduziert werden, in welchen entweder eine Hülse über einen weiten Hub hinweg angehoben beziehungsweise abgesenkt werden muss, oder in welchen der Behälter selbst zur Abdichtung der jeweiligen Behandlungskammer dient und entsprechend über einen weiten Hub hinweg angehoben oder abgesenkt werden muss. In der vorgeschlagenen Vorrichtung muss hingegen der Behälter nicht angehoben oder abgesenkt werden, sondern kann auf seinem Zuführungs- beziehungsweise Ausleitungsniveau verbleiben. Dies ist besonders dann von Vorteil, wenn in der übrigen Füllproduktabfüllanlage die zu behandelnden Behälter auf einem gleichbleibenden Niveau gefördert werden, beispielsweise bei einem Halten der zu behandelnden Behälter unterhalb eines Halsrings (sogenanntes Neck-Handling).

Die Behandlungskammer und damit der die Behandlungskammer ausbildende erste Kammerteil und zweite Kammerteil kann so dimensioniert sein, dass der zu behandelnde Behälter vollständig in der Behandlungskammer aufgenommen werden kann. In einer bevorzugten Ausgestaltung ist die Behandlungskammer so dimensioniert, dass der größte mit der Vorrichtung zu behandelnde Behälter vollständig in der Behandlungskammer aufgenommen werden kann. Kleinere mit der Vorrichtung zu behandelnde Behälter können entsprechend ebenfalls vollständig in der Behandlungskammer aufgenommen werden.

In einer alternativen Ausgestaltung kann die Behandlungskammer so dimensioniert sein, dass nur ein Teil des zu behandelnden Behälters in der Behälterkammer aufgenommen werden kann. Beispielsweise kann die Behandlungskammer den Mündungsbereich des Behälters aufnehmen und gegenüber der Umgebung abdichten. Damit ergibt sich eine Situation, in welcher der zu behandelnde Behälter mit einem Teilbereich in der Behandlungskammer aufgenommen ist, ein anderer Teilbereich des Behälters ist dann aber außerhalb der Behandlungskammer angeordnet. Der Behälterinnenraum steht dabei aber bevorzugt in Fluidverbindung mit der Behandlungskammer, so dass die Behandlung des Behälterinnenraums von der Behandlungskammer aus durchgeführt werden kann.

Bevorzugt sind der erste Kammerteil und der zweite Kammerteil geometrisch so aufgeteilt, dass die durch das Verschwenken des zweiten Kammerteils freigegebene Öffnung der Behandlungskammer einen möglichst einfachen Zugang für die Behälter und die Transportvorrichtungen in die Behandlungskammer ergibt. In einer bevorzugten Ausgestaltung bilden der erste Kammerteil und der zweite Kammerteil jeweils im Wesentlichen eine Hälfte der Behandlungskammer aus.

Besonders bevorzugt ist die Schwenkachse auch senkrecht zum Radius eines Behandlungskarussells, an dessen Umfang die Vorrichtung angeordnet ist, ausgerichtet. Damit ergibt sich, dass der zweite Kammerteil zum Öffnen der Behandlungskammer nach außen schwenken kann. Bei einer Anordnung der Schwenkachse im unteren Bereich der Behandlungskammer und senkrecht zum Radius schwenkt der zweite Kammerteil auch nach unten und radial nach außen. Damit wird der Bauraum unter der Behandlungskammer nicht dazu benötigt, eine Öffnung der Behandlungskammer zu ermöglichen, so dass sich ein kompakter und effizienter Aufbau ergibt.

Weiterhin ergibt sich bei einem Verschwenken des zweiten Kammerteils nach außen eine ungehinderte Zugänglichkeit der Behandlungskammer, so dass das Zuführen von zu behandelnden Behältern und das Ausleiten von behandelten Behältern im Wesentlichen ungehindert und beispielsweise durch eine tangentiale Behälterführung und/oder das Führen der Behälter mittels eines Transportsterns erreicht werden kann.

Der zweite Kammerteil ist bevorzugt mittels eines Schwenkantriebs gegenüber dem ersten Kammerteil verschwenkbar, wobei der Schwenkantrieb besonders bevorzugt einen Aktuator zum aktiven Verschwenken des zweiten Kammerteils gegenüber dem ersten Kammerteil und/oder eine Rollenführung mit einer Führungsrolle, welche auf einer Rollenführung geführt ist, aufweist. Besonders bevorzugt presst der Aktuator die Führungsrolle auf die Rollenführung, wobei der Aktuator bevorzugt ein Pneumatikzylinder ist, der besonders bevorzugt permanent mit Druckluft aus einer Ringleitung versorgt wird.

Durch die Bereitstellung des Schwenkantriebs kann eine aktive Betätigung der Öffnung und des Schließens der Behandlungskammer erreicht werden, um eine besonders effiziente Verfahrensführung zu erreichen. Bei einer Ausprägung, bei der das Öffnen und Schließen der Behandlungskammer über den Aktuator durchgeführt wird, ist bevorzugt auch eine Rollenführung vorgesehen, um beim Ausfall des Aktuators als Notführung zu dienen, damit Kollisionen zwischen Anlagenteilen vermieden werden können.

Durch die Verwendung einer Rollenführung zum Öffnen und Schließen kann ein besonders einfacher Anlagenaufbau erreicht werden, bei dem eine individuelle Ansteuerung von Aktuatoren nicht notwendig ist. Ein Anpressen der Rolle an die Rollenführung mittels des Aktuators, bevorzugt mittels eines permanent in Anpressrichtung vorgespannten Aktuators in Form eines Pneumatikzylinders, ergibt eine sichere und steuerungstechnisch einfach zu erreichende Betätigung des Öffnens und Schließens der Behandlungskammer.

In einer bevorzugten Weiterbildung ist der erste Kammerteil gegenüber dem zweiten Kammerteil über eine schaltbare Dichtung abdichtbar.

Durch die Verwendung einer schaltbaren Dichtung können die Schließkräfte, die zum Schließen der Behandlungskammer aufgewendet werden müssen, klein gehalten werden und es kann dennoch durch das Schalten der schaltbaren Dichtung im geschlossenen Zustand der Behandlungskammer eine druck- und gasdichte Abdichtung der Behandlungskammer erreicht werden. Damit kann der Aufbau beispielsweise eines Schwenkantriebs einfach gehalten werden und die Abdichtung findet erst nach dem eigentlichen Schließen der Behandlungskammer statt. Der Schwenkantrieb muss entsprechend nicht eine Dichtung zur Abdichtung der Behandlungskammer komprimieren, sondern muss lediglich das Eigengewicht des zweiten Kammerteils von der geöffneten Stellung in die Verschließstellung bewegen.

Besonders bevorzugt weist die schaltbare Dichtung eine Sicherheitsvorrichtung auf, welche bei geöffneter Behandlungskammer ein Schalten der schaltbaren Dichtung verhindert und bevorzugt eine Druckmittelzuführung umfasst, die bei geöffneter Behandlungskammer unterbrochen ist. Auf diese Weise kann vermieden werden, dass durch eine fehlerhafte Betätigung der schaltbaren Dichtung bei geöffneter Behandlungskammer die schaltbare Dichtung beschädigt wird, beispielsweise dadurch, dass das jeweilige Dichtelement aus seiner Dichtungsnut herausgedrückt wird, weil die jeweilige gegenüberliegende Dichtfläche fehlt.

Bevorzugt ist an dem ersten und/oder dem zweiten Kammerteil eine Dichtung zum gasdichten Abdichten der Behandlungskammer gegenüber der Umgebung in deren geschlossenem Zustand vorgesehen. Die Dichtung ist bevorzugt eine solche, welche durch Beaufschlagen mit einem Druckmedium bewegt beziehungsweise expandiert werden kann. Durch das Bereitstellen dieser schaltbaren Dichtung kann entsprechend erreicht werden, dass ein schnelles Öffnen und Schließen der Behandlungskammer ermöglicht ist, da das Anliegen der beiden Kammerteile aneinander zunächst stattfinden kann, ohne dass der Widerstand, den die Verformung einer Dichtung mit sich bringen würde, überwunden werden muss. Entsprechend können die beiden Kammerteile schnell aneinander angelegt werden und miteinander verriegelt werden, und erst dann wird die schaltbare Dichtung geschaltet, während die beiden Kammerhälften bereits miteinander verriegelt sind beziehungsweise sich in der Verriegelungsposition befinden. Entsprechend kann auch die Betätigungsvorrichtung zum Verschwenken des ersten Kammerteils gegenüber dem zweiten Kammerteil gering dimensioniert ausgebildet werden, so dass hier sowohl Bauraum als auch Energie beim Betrieb eingespart werden kann.

Besonders bevorzugt ist eine Sicherheitsvorrichtung vorgesehen, welche ein Schalten der schaltbaren Dichtung erst dann ermöglicht, wenn sich der erste Kammerteil und der zweite Kammerteil in der geschlossenen Position befinden. Hierzu ist beispielsweise ein Ventil derart vorgesehen, dass die Möglichkeit der Druckbeaufschlagung der schaltbaren Dichtung mit einem Druckmedium erst dann ermöglicht wird, wenn sich der erste Kammerteil in einer vorbestimmten Relativposition zu dem zweiten Kammerteil befindet. Alternativ oder zusätzlich kann die Sicherheitsvorrichtung auch so eingerichtet sein, dass ein Beaufschlagen der schaltbaren Dichtung mit dem Schaltmedium erst dann stattfinden kann, wenn der erste Kammerteil mit dem zweiten Kammerteil in der geschlossenen Position verriegelt ist.

In einer weiteren bevorzugten Weiterbildung ist eine Mündungsdichtung vorgesehen, mittels welcher eine Behältermündung des zu behandelnden Behälters gegenüber der Behandlungskammer abgedichtet werden kann, wobei die Mündungsdichtung bevorzugt eine schaltbare Dichtung ist.

Durch das Bereitstellen der Mündungsdichtung können weitere Behandlungsschritte an dem Behälter ermöglicht werden. Beispielsweise kann durch eine Abdichtung der Behältermündung gegenüber der Behandlungskammer erreicht werden, dass im Inneren des zu behandelnden Behälters eine andere Atmosphäre oder ein anderer Druck bereitgestellt wird, als auf der Außenseite des Behälters. Weiterhin können unterschiedliche Zonen bereitgestellt werden und beispielsweise im Mündungsbereich des Behälters eine andere Atmosphäre oder ein anderer Druck bereitgestellt werden, als im Bereich des Behälterkörpers.

Mittels der Mündungsdichtung kann eine Ausführungsform der Vorrichtung bereitgestellt werden, in welcher der zu behandelnde Behälter nicht vollständig in der Behandlungskammer aufgenommen ist, sondern die Behandlungskammer mit dem Mündungsbereich des Behälters abgedichtet ist.

In einer Alternative kann die Mündungsdichtung aber auch innerhalb der Behandlungskammer vorgesehen sein, so dass der Behälter trotz der Abdichtung mittels der Mündungsdichtung vollständig innerhalb der Behandlungskammer aufgenommen werden kann.

Damit kann beispielsweise auf der Außenseite des Behälterkörpers ein Unterdruck bereitgestellt werden und im Mündungsbereich eine CO₂ Atmosphäre, um beispielsweise bei einem dünnwandigen Behälter ein Verschließen des Behälters mit einem Behälterverschluss unter einer CO₂ Atmosphäre bei einer vollständigen Ausdehnung des Behälters zu ermöglichen.

Durch das Bereitstellen der Mündungsdichtung als schaltbare Dichtung kann das Schließen der Behandlungskammer und/oder das Umschließen der Behältermündung zunächst bei einer geringen Betätigungskraft erreicht werden und erst dann durch Schalten der Dichtung eine vollständige Abdichtung erreicht werden. Weiterhin kann durch das Bereitstellen einer schaltbaren Dichtung eine Abdichtung von Behältermündungen unterschiedlicher Durchmesser beziehungsweise größerer Herstellungstoleranzen erreicht werden, ohne das besonders hohe Schließkräfte notwendig wären.

Besonders bevorzugt weist die Mündungsdichtung ein Mündungsdichtungselement auf, welches einen variierenden Querschnitt und bevorzugt eine Lippe aufweist, mittels welcher es an einer gegenüberliegenden Dichtfläche angelegt werden kann. Damit kann auch bei toleranzbedingten oder produktionsbedingten Schwankungen des Durchmessers oder Querschnitts der Behältermündung eine Abdichtung erreicht werden, die besonders auch zwischen dem Mündungsdichtungselement und der gegenüberliegenden Dichtfläche erreicht werden kann.

Bevorzugt ist auch bei dieser Mündungsdichtung zur Abdichtung der Behältermündung eine Sicherheitsvorrichtung derart vorgesehen, dass ein Schalten der schaltbaren Dichtung nur dann durchgeführt werden kann, wenn die Behandlungskammer geschlossen ist und entsprechend der erste Kammerteil relativ zu dem zweiten Kammerteil in einer vorgegebenen Verschlussposition angeordnet ist. Auch hier ist wiederum von Bedeutung, dass die Verschließkraft zum Schließen der Kammer und zum Aufnehmen des Mündungsbereichs des zu befüllenden Behälters durch das Verwenden der schaltbaren Dichtung reduziert werden kann.

Weiterhin wird es durch die Sicherheitsvorrichtung erreicht, dass ein unbeabsichtigtes Schalten, beispielsweise durch einen fehlerhaften Schaltbefehl oder einer anderen Anlagenstörung, das unbeabsichtigte Austreiben des Dichtelements der schaltbaren Dichtung aus ihrer jeweiligen Aufnahme beziehungsweise Dichtungsnut durch das Beaufschlagen mit dem Druckmedium, ohne dass die entsprechende gegenüberliegende Dichtoberfläche vorhanden ist, vermieden wird. Entsprechend kann der Betrieb der Vorrichtung besonders sicher gestaltet werden und eine Fehlfunktion der schaltbaren Dichtung beziehungsweise sogar ein Ausfädeln der schaltbaren Dichtung aus ihrer jeweiligen Aufnahmenut kann vermieden werden.

Bevorzugt ist eine Verriegelungsvorrichtung zum Verriegeln der Behandlungskammer vorgesehen, welche über eine Steuerkurve ansteuerbar ist, und welche zum Verriegeln der Behandlungskammer formschlüssig verriegelbar ist.

Durch die Verriegelungsvorrichtung kann die Behandlungskammer während der Behandlung des jeweiligen Behälters verriegelt gehalten werden und etwaige Drücke und Kräfte, welche beispielsweise durch das Beaufschlagen der Behandlungskammer mit einem Gas oder Druckluft hervorgerufen werden, durch die Verriegelungsvorrichtung abgefangen werden können.

Um die Behandlungskammer zur Behandlung von Behältern unterschiedlichen Volumens einsetzen zu können und dabei eine effiziente Verwendung von Druckgasen zu erreichen, ist bevorzugt eine Volumenreduzierungsvorrichtung zum Reduzieren des Volumens der Behandlungskammer vorgesehen, welche bevorzugt ein Volumenreduzierungselement mit einem an dem ersten Kammerteil angeordneten ersten Teil und einem an dem zweiten Kammerteil angeordneten zweiten Teil umfasst. Damit kann das Volumen der Behandlungskammer an die jeweilige Behältergröße angepasst werden und der Verbrauch an Gasen und Druckluft kann entsprechend reduziert werden.

Um eine effiziente Reinigung der Behandlungskammer zu erreichen, erstreckt sich ein Reinigungskanal von dem ersten Kammerteil in den zweiten Kammerteil und von dort aus in die Behandlungskammer und mündet bevorzugt im unteren Teil der Behandlungskammer in diese ein.

Bevorzugt ist das in der Behandlungskammer auf den Behälter wirkende Behandlungsorgan als Füllorgan zum Befüllen jeweils eines in der Behandlungskammer aufgenommenen Behälters mit einem Füllprodukt und/oder als Verschließorgan zum Verschließen eines in der Behandlungskammer aufgenommenen, mit einem Füllprodukt befüllten Behälters ausgebildet, wobei bevorzugt ein Füllorgan und ein Verschließorgan in der Behandlungskammer angeordnet sind und jeweils nacheinander auf den Behälter wirken.

Damit ergibt sich eine besonders effiziente Behandlung der Behälter, so dass nach der Aufnahme des Behälters in der Behandlungskammer zunächst ein Befüllen des Behälters und dann ein Verschließen des Behälters erreicht werden kann.

Die in der Behandlungskammer vorgenommene Behandlung des Behälters kann - neben den gerade genannten Behandlungsschritten des Befüllens und/oder Verschließens - auch weitere oder alternative Behandlungsschritte umfassen wie beispielsweise das Reinigen des Behälters mit einem Reinigungsmedium, das Spülen des Behälters mit einem Spülmedium, das Desinfizieren des Behälters mit einem Desinfektionsmedium, das Beaufschlagen des Behälters mit einem definierten Gas zur Ausbildung einer definierten Atmosphäre innerhalb des Behälters oder das Spülen des Behälters mit einem Spülgas. Die Behandlung des Behälters in der Behandlungskammer ist aber auf die hier genannten Behandlungsverfahren und Behandlungsschritte nicht beschränkt.

Bevorzugt ist eine Mehrzahl der vorbeschriebenen Vorrichtungen um den Umfang eines Behandlungskarussells einer Füllproduktabfüllanlage herum angeordnet, um eine kontinuierliche Behandlung eines Stroms von Behältern zu ermöglichen.

### Kurze Beschreibung der Figuren

Bevorzugte weitere Ausführungsformen der Erfindung werden durch die nachfolgende Beschreibung der Figuren näher erläutert. Dabei zeigen:
- Figur 1: eine schematische, perspektivische Darstellung einer Vorrichtung zum Behandeln eines Behälters in einer Füllproduktabfüllanlage, wobei eine geschlossene Behandlungskammer zur Aufnahme des jeweils zu behandelnden Behälters gezeigt ist;
- Figur 2: eine schematische Schnittdarstellung durch die geschlossene Behandlungskammer der Figur 1, wobei sich ein erster Kammerteil und ein zweiter Kammerteil in einer gegeneinander verschlossenen Stellung befinden;
- Figur 3: eine schematische, perspektivische Darstellung der Behandlungskammer der Figuren 1 und 2, wobei die Behandlungskammer geöffnet ist und der zweite Kammerteil gegenüber dem ersten Kammerteil in eine Öffnungsposition verschwenkt ist;
- Figur 4: eine schematische Schnittdarstellung der geöffneten Behandlungskammer aus Figur 3;
- Figur 5: eine schematische Schnittdarstellung einer Behandlungskammer in einer weiteren Ausführung mit an der Behandlungskammer angeordnetem Füllorgan zum Befüllen eines in der Behandlungskammer aufgenommenen, zu befüllenden Behälters mit einem Füllprodukt sowie einem Verschließorgan zum nachfolgenden Verschließen des in der Behandlungskammer aufgenommenen und mit dem Füllprodukt befüllten Behälters mit einem Behälterverschluss;
- Figur 6: eine schematische Schnittdarstellung eines Details, in welchem die Verriegelung der Behandlungskammer in einer Ausführungsform gezeigt wird;
- Figur 7: eine schematische Draufsicht auf die Verriegelung der Behandlungskammer gemäß Figur 6 in einer geöffneten Position;
- Figur 8: eine Draufsicht auf die Verriegelung der Behandlungskammer aus Figuren 6 und 7 in einer verriegelten Position;
- Figur 9: eine schematische, perspektivische Teilansicht eines unteren Bereichs der Behandlungskammer, in welcher eine Dichtungsnut und ein Reinigungskanal gezeigt sind;
- Figur 10: der aus Figur 9 gezeigte Teilabschnitt der Vorrichtung unter einem anderen Betrachtungswinkel;
- Figur 11: eine schematische Schnittdarstellung durch eine im Randbereich des ersten Kammerteils angeordnete Dichtungsnut mit einer geschalteten Dichtung zur Abdichtung des ersten Kammerteils gegenüber dem zweiten Kammerteil;
- Figur 12: eine schematische Darstellung der Schaltung einer schaltbaren Dichtung in zwei unterschiedlichen Schaltzuständen;
- Figur 13: schematische Schnittdarstellungen weiterer mögliche Dichtungsprofile der schaltbaren Dichtung;
- Figur 14: eine schematische Darstellung einer Sicherheitsschaltung für eine schaltbare Dichtung zwischen dem ersten und dem zweiten Kammerteil;
- Figur 15: eine schematische Darstellung einer schaltbaren Dichtung zwischen dem ersten und dem zweiten Kammerteil sowie eine schaltbare Mündungsdichtung zur Abdichtung der Behandlungskammer gegenüber einer Behältermündung;
- Figur 16: eine schematische Draufsicht auf eine schaltbare Mündungsdichtung zur Abdichtung des Mündungsbereichs eines zu befüllenden Behälters;
- Figur 17: eine schematische Teildarstellung der Mündungsdichtung aus Figur 16;
- Figur 18: eine schematische Schnittdarstellung einer Behandlungskammer mit einer Volumenreduzierungsvorrichtung zur Reduzierung des Volumens der Behandlungskammer zur Verwendung der Behandlungskammer mit unterschiedlichen Behältergrößen; und
- Figur 19: eine schematische Schnittdarstellung durch einen Teilbereich der Vorrichtung, in welchem der Übergang einer Reinigungsbohrung in den unteren Bereich der Behandlungskammer gezeigt ist.

### Detaillierte Beschreibung bevorzugter Ausführungsbeispiel

Im Folgenden werden bevorzugte Ausführungsbeispiele anhand der Figuren beschrieben. Dabei werden gleiche, ähnliche oder gleichwirkende Elemente in den unterschiedlichen Figuren mit identischen Bezugszeichen versehen, und auf eine wiederholte Beschreibung dieser Elemente wird teilweise verzichtet, um Redundanzen zu vermeiden.

In den Figuren 1 und 2 ist schematisch eine Behandlungskammer 1 einer Vorrichtung 100 zum Behandeln eines Behälters in einer Füllproduktabfüllanlage gezeigt. In der Behandlungskammer 1 der Vorrichtung 100 kann als Behandlung insbesondere ein Befüllen eines zu befüllenden Behälters mit einem Füllprodukt und/oder ein Verschließen des befüllten Behälters mit einem Behälterverschluss durchgeführt werden. In der gezeigten Ausführungsvariante ist vorgesehen, dass zunächst ein Befüllen des in der Behandlungskammer 1 aufgenommenen Behälters mit einem Füllprodukt vorgenommen wird und dann der mit dem Füllprodukt befüllte Behälter mit einem Behälterverschluss versehen wird, ohne dass der Behälter aus der Behandlungskammer 1 entfernt wird.

Mit anderen Worten findet ein Befüllen des Behälters mit dem Füllprodukt und ein Verschließen des befüllten Behälters nacheinander in der Behandlungskammer 1 statt. In einer Variante kann aber auch nur ein Befüllen oder ein Verschließen des Behälters in der Behandlungskammer 1 vorgenommen werden.

Die Behandlungskammer 1 weist einen ersten Kammerteil 10 und einen zweiten Kammerteil 12 auf. Der zweite Kammerteil 12 ist gegenüber dem ersten Kammerteil 10 um eine Schwenkachse 14 herum verschwenkbar, um die Behandlungskammer 1 zu öffnen und zu schließen. In den Figuren 3 und 4 ist die Behandlungskammer 1 entsprechend in einer geöffneten Position gezeigt, in welcher der zweite Kammerteil 12 gegenüber dem ersten Kammerteil 10 um die Schwenkachse 14 herum verschwenkt ist und entsprechend den Innenraum 16 der Behandlungskammer 1 öffnet. In der in den Figuren 3 und 4 gezeigten geöffneten Position der Behandlungskammer 1, in welcher der zweite Kammerteil 12 gegenüber dem ersten Kammerteil 10 in die geöffnete Position verschwenkt ist, kann ein zu befüllender Behälter in die Behandlungskammer 1 eingebracht werden beziehungsweise ein bereits befüllter und/oder verschlossener Behälter aus der Behandlungskammer 1 entnommen werden.

In ihrer geschlossenen Position ist die Behandlungskammer 1 gegenüber der Umgebung im Wesentlichen gasdicht abgedichtet, so dass in der Behandlungskammer 1 eine gegenüber der Umgebung unterschiedliche Atmosphäre und/oder ein gegenüber der Umgebung unterschiedlicher Druck aufgebaut werden kann.

In den gezeigten Ausführungsbeispielen ist der erste Kammerteil 10 ein im Wesentlichen feststehender Kammerteil, welcher beispielsweise über eine Anbindung 110 an einem Behandlungskarussell einer Füllproduktabfüllanlage angebunden sein kann. Um eine kontinuierliche Behandlung eines Stroms von zu behandelnden Behältern in einer Füllproduktabfüllanlage zu ermöglichen, sind üblicher Weise eine Vielzahl von Behandlungskammern 1 und mithin eine Vielzahl von Vorrichtungen zum Behandeln von Behältern 100 um den Umfang eines hier nicht gezeigten Behandlungskarussells der Füllproduktabfüllanlage herum angeordnet. Die Vorrichtung 100 läuft entsprechend zusammen mit dem Behandlungskarussell um, um beispielsweise die kontinuierliche Produktion von mit einem Füllprodukt befüllten und mit einem Behälterverschluss verschlossenen Behältern zu ermöglichen.

Um die zu befüllenden Behälter 100 in den Innenraum 16 der Behandlungskammer 1 einzubringen, ist eine hier nicht gezeigte Zuführvorrichtung beispielsweise in Form eines Zuführsterns vorgesehen, mittels welcher die zu befüllenden Behälter an die Vorrichtung 100 übergeben werden können, wenn die Behandlungskammer 1 geöffnet ist. Nach der Übergabe des Behälters wird die Behandlungskammer 1 geschlossen und der Behälter kann der vorgesehenen Behandlung in der Behandlungskammer unterzogen werden - beispielsweise eine Befüllung und ein Verschließen.

Nachdem in der geschlossenen Behandlungskammer 1 die Behandlung des jeweiligen Behälters durchgeführt und/oder abgeschlossen wurde, insbesondere durch ein Befüllen des Behälters mit einem Füllprodukt und einem anschließenden Verschließen des Behälters mit einem Behälterverschluss, wird die Behandlungskammer 1 durch das Verschwenken des zweiten Kammerteils 12 gegenüber dem ersten Kammerteil 10 um die Schwenkachse 14 herum wieder geöffnet. Dann kann der befüllte und mit dem Behälterverschluss versehene Behälter mittels einer Auslassvorrichtung beispielsweise in Form eines Auslasssterns aus der Vorrichtung 100 ausgegeben werden und an eine nachfolgende Behandlungsvorrichtung übergeben werden, beispielsweise an einen Etikettierer oder eine Verpackungsvorrichtung.

Um ein Befüllen des zu befüllenden Behälters in der Behandlungskammer 1 zu ermöglichen, ist in dem ersten Kammerteil 10 eine Füllorganaufnahme 120 vorgesehen, durch welche hindurch ein Füllorgan so an der Vorrichtung 100 angebracht werden kann, dass das Füllorgan mit einem in dem Innenraum 16 der Behandlungskammer 1 aufgenommenen Behälter und insbesondere mit dessen Behältermündung kommunizieren kann, um das Füllprodukt in den Innenraum des Behälters einfüllen zu können. Das Füllorgan, welches in der Füllorganaufnahme 120 aufgenommen ist, ist dabei bevorzugt so ausgebildet, dass es zum Befüllen des zu befüllenden Behälters in einer Behandlungsposition mit seinem Füllproduktauslass über die Mündung des zu befüllenden Behälters bewegt werden kann, und dann nach Abschluss des Füllvorgangs wieder in eine Parkposition zurückgezogen werden kann. Das Zurückziehen des Füllorgans in eine Parkposition ermöglicht es einem weiteren Behandlungsorgan, beispielsweise einem nachfolgend beschriebenen Verschließorgan, die Behältermündung ungestört und ohne Kollisionen mit dem Füllorgan oder einem anderen Behandlungsorgan zu erreichen, damit das weitere Behandlungsorgan ebenfalls auf den Behälter wirken kann.

Entsprechend ist in dem ersten Kammerteil 10 auch eine Verschließorganaufnahme 130 vorgesehen, in welche ein Verschließorgan eingebracht werden kann, mittels welchem der befüllte Behälter innerhalb der Behandlungskammer 1 mit einem Behälterverschluss verschlossen werden kann. Das Verschließorgan, welches in der Verschließorganaufnahme 130 aufgenommen ist, ist ebenfalls bevorzugt so ausgebildet, dass es zwischen einer Behandlungsposition und einer Parkposition hin- und her bewegt werden kann, um in der Behandlungsposition auf den Behälter wirken zu können und in der Parkposition ein weiteres Behandlungsorgan wie beispielsweise das Füllorgan auf den Behälter wirken zu lassen. Damit kann durch ein entsprechend gesteuertes Vorschieben beziehungsweise Zurückziehen sowohl des Füllorgans als auch des Verschließorgans ein aufeinanderfolgendes Befüllen des in der Behandlungskammer 1 aufgenommenen Behälters sowie ein nachfolgendes Verschließen des dann mit dem Füllprodukt befüllten Behälters mit einem Behälterverschluss erreicht werden, ohne dass der durch das Füllorgan befüllte, aber noch nicht verschlossene Behälter an ein anderes Behandlungskarussell übergeben werden müsste.

Weiterhin kann der Behälter in der Behandlungskammer unbewegt verbleiben oder zumindest nur entlang seiner Behälterachse bewegt werden, um ein Anheben und Absenken des in der Behandlungskammer 1 aufgenommenen Behälters bezüglich des jeweiligen Behandlungsorgans zu ermöglichen.

Eine prinzipielle schematische Darstellung der Anordnung des Füllorgans 2, welches in einer Füllorganaufnahme 120 des ersten Kammerteils 10 aufgenommen ist, sowie eines schematisch gezeigten Verschließorgans 132, welches in der Verschließorganaufnahme 130 des ersten Kammerteils 10 aufgenommen ist, ist schematisch in der Figur 5 gezeigt.

Die Verschwenkung des zweiten Kammerteils 12 um die Schwenkachse 14 gegenüber dem ersten Kammerteil 10 wird durch einen Schwenkantrieb 2 erreicht. Der Schwenkantrieb 2 ist in dem gezeigten Ausführungsbeispiel durch einen Aktuator in Form eines Pneumatikzylinders 20, welcher über einen Schwenkhebel 22 auf das zweite Kammerteil 12 wirkt, ausgebildet. Durch die Betätigung des Pneumatikzylinders 20 kann entsprechend ein Verschwenken des zweiten Kammerteils 12 gegenüber dem ersten Kammerteil 10 erreicht werden, und damit ein Öffnen und Schließen der Behandlungskammer 1 zum Übergeben von Behältern.

Der Schwenkhebel 22 kann als Kniehebel ausgebildet sein, um ein effizientes Verschließen mit einer hohen Verschließkraft bei einer relativ geringen Betätigungskraft bereit zu stellen, um ein dichtendes Verschließen des zweiten Kammerteils 12 gegenüber dem ersten Kammerteil 10 zu ermöglichen. Weiterhin kann bei der Verwendung eines Kniehebels durch ein Überstrecken des Kniehebels eine Verriegelung der Behandlungskammer 1 im geschlossenen Zustand bei einer hohen Verschließkraft erreicht werden, ohne dass ein Aktuator eine permanente Kraft ausüben müsste.

Der Schwenkantrieb weist weiterhin eine Notführung 24 auf, welche eine mit dem Schwenkhebel 22 verbundene Rolle 240 und eine Rollenführung 242 aufweist. Die Rollenführung 242 ist stationär an der Behandlungsvorrichtung angeordnet, derart, dass sich das Behandlungskarussell mit seinem rotierenden Teil relativ zu der Rollenführung 242 rotiert. Entsprechend kann die Rolle 240 beim Umlauf der Vorrichtung 100 um die Behandlungsvorrichtung herum durch die Rotation des Behandlungskarussells entsprechend die Kontur der Rollenführung 242 abfahren.

Im Regelbetrieb jedoch wird die Steuerung des zweiten Kammerteils 12 bevorzugt ausschließlich über den Pneumatikzylinder 20 durchgeführt und die Führungsrolle 240 steht üblicherweise im Normalbetrieb nicht mit der Rollenführung 242 in Kontakt, um sowohl den Reibungswiderstand zu vermeiden als auch die damit verbundende Vibrations- und Geräuschkomponenten zu verringern.

Die Notführung 24 ist vielmehr lediglich dafür vorgesehen, dass bei einem Ausfall des Pneumatiksystems oder dessen Steuerung oder anderen Defekten an der Steuerung des Schwenkantriebs 2 dennoch ein zuverlässiges Öffnen des zweiten Kammerteils 12 gegenüber dem ersten Kammerteil 10 erreicht wird, um Kollisionen des zweiten Kammerteils 12 mit anderen Anlagenbestandteilen - beispielsweise einer Zuführvorrichtung oder einer Auslassvorrichtung für die Behälter zu verhindern beziehungsweise vollständig auszuschließen.

In der gezeigten bevorzugten Ausführungsform ist die Schwenkachse 14, um welche herum der erste Kammerteil 10 gegenüber dem zweiten Kammerteil 12 verschwenkt wird, im unteren Bereich der Behandlungskammer 1 angeordnet, derart, dass der feststehende, erste Kammerteil 10 mit den im oberen Bereich angeordneten Füllorganaufnahmen 120 und Verschließorganaufnahmen 130 von dem Verschwenkvorgang vollständig unbeeinträchtigt ist. Weiterhin wird durch diese Anordnung erreicht, dass eine Behälteraufnahme 140, welche beispielsweise in Figur 5 gezeigt ist, und welche ebenfalls im oberen Bereich der Behandlungskammer 1 angeordnet ist, während des Verschwenkens des zweiten Kammerteils 12 gegenüber dem ersten Kammerteil 10 möglichst lange zugänglich bleibt.

Die Schwenkachse 14 ist bevorzugt horizontal angeordnet, so dass das zweite Kammerteil 12 nach außen ausklappt. Bei einer Anordnung der Schwenkachse 14 senkrecht zu einem Radius eines Behandlungskarussells kann weiterhin ein Verschwenken in radialer Richtung nach außen erreicht werden, so dass die von dem ausgeklappten, zweiten Kammerteil 12 freigegebene Öffnung der Behandlungskammer 1 ein einfaches Zuführen und Abführen von Behältern ermöglicht und insbesondere ein tangentiales Zuführen und Abführen von Behältern ermöglicht.

Die Behandlungskammer 1 ist weiterhin mittels einer Verriegelungsvorrichtung 3 verschließbar, wobei, wie beispielsweise in den Figuren 6 bis 8 schematisch gezeigt ist, die Verriegelungsvorrichtung 3 einen Verriegelungsbolzen 30 aufweist, welcher einen Verriegelungshebel 32 aufweist, der von einem Schaltelement 34 beim Umlauf der Vorrichtung 100 und insbesondere der Behandlungskammer 1 so betätigt wird, dass eine Verriegelung der Behandlungskammer 1 und insbesondere des ersten Kammerteils 10 gegenüber dem zweiten Kammerteil 12 erreicht wird.

Der Verriegelungsbolzen 30 weist hierzu ein Verriegelungselement 36 auf, welches in einer ersten Schaltposition, die beispielsweise in Figur 7 gezeigt ist, in eine entsprechende Verriegelungsaufnahme 38 eingeführt werden kann und in einer zweiten Schaltstellung, die beispielsweise in Figur 8 gezeigt ist, das Verriegelungselement 36 gegenüber der Verriegelungsaufnahme 38 so rotiert ist, dass eine formschlüssige Verriegelung ausgebildet wird.

Um eine gas- und druckdichte Ausbildung der Behandlungskammer 1 zu erreichen und insbesondere den Innenraum 16 der Behandlungskammer 1 gegenüber der Umgebung druckdicht abschließen zu können, ist bevorzugt eine schaltbare Dichtung 4 vorgesehen, welche beispielsweise in dem ersten stationären Kammerteil 10 vorgesehen ist. Die schaltbare Dichtung 4 ist dabei, wie beispielsweise in Figuren 9 und 10 gezeigt, in einer Dichtungsnut 40, die in dem ersten Kammerteil 10 und insbesondere in dessen Randbereich, welcher im geschlossenen Zustand der Behandlungskammer 1 dem zweiten Kammerteil 12 gegenüberliegt, eingebracht. Die Dichtungsnut 40 nimmt ein Dichtelement 42 auf, welches dadurch schaltbar ist, dass ein Druckmittel in den zwischen dem Dichtelement 42 und der Dichtungsnut 40 gebildeten Hohlraum eingebracht wird und dadurch das Dichtelement 42 aus der Dichtungsnut 40 herausgedrückt wird.

Dies ist schematisch in Figur 11 gezeigt, aus welcher sich sowohl die Dichtungsnut 40, welche im Randbereich des ersten Kammerteils 10 vorgesehen ist, als auch das Dichtelement 42, welches in dem in Figur 11 gezeigten Ausführungsbeispiel in Form einer Elastomerschnur mit im entspannten Zustand kreisförmigem Querschnitt ausgebildet ist, zu sehen. Über einen Druckmittelkanal 44 kann entsprechend in den zwischen der Dichtungsnut 40 und dem Dichtelement 42 ausgebildeten Druckraum 440 das Druckmittel so eingebracht werden, dass sich das Dichtelement 42 aus der Dichtungsnut 40 herausbewegen möchte. Entsprechend wird das Dichtelement 42 an einer gegenüberliegenden Oberfläche, beispielsweise einer Oberfläche des zweiten Kammerteils 12, beispielsweise eines Randbereichs des zweiten Kammerteils 12, mittels des Dichtmittels angepresst.

Der Druck, welcher mittels des Dichtmittels in dem Druckraum 440 aufgebracht werden muss, um eine dichte Abdichtung zu erreichen, kann deutlich geringer sein, als der Druck, welcher senkrecht dazu abgedichtet werden soll.

In Figur 12 ist eine weitere Geometrie dieser schaltbaren Dichtung 4 gezeigt, wobei das Dichtelement 42 in diesem Ausführungsbeispiel einen rechteckigen Querschnitt aufweist, der eine Breite aufweist, die im Wesentlichen der Breite der Dichtungsnut 40 entspricht. Aufgrund dieser Geometrie treten beim Beaufschlagen dieses Dichtelements 42 mit der senkrecht zu der Anpresskraft gerichteten Druckkraft, welche durch einen im Innenraum der Behandlungskammer 1 vorliegenden Druck auf das Dichtelement 42 ausgeübt wird, keine Kräfte auf, welche das Dichtelement 42 aus seiner Dichtposition drücken würden.

Bei der Verwendung eines einen kreisförmigen Querschnitt aufweisenden Dichtelements 42 können hingegen auch entgegen der Anpressrichtung des Dichtelements 42 wirkende Kräfte auf das Dichtelement 42 wirken, die eine Erhöhung des Drucks des Druckmittels im Druckraum 440 erfordern, um die Abdichtung aufrecht zu erhalten.

In Figur 13 sind weitere mögliche Geometrien für Dichtelemente 42 gezeigt, welche in die Dichtungsnut 40 eingebracht werden können und welche zum Abdichten des zweiten Kammerteils 12 gegenüber dem ersten Kammerteil 10 verwendet werden können.

Um zu verhindern, dass der Druckraum 440 der schaltbaren Dichtung 4 mit einem Druckmittel beaufschlagt wird solange die entsprechende Gegenoberfläche, gegen welche das Dichtelement 42 gepresst werden soll, nicht gegenüberliegend positioniert ist und entsprechend die Gefahr besteht, dass das Dichtelement 42 bei Beaufschlagen mit dem Druckmittel aus der Dichtungsnut 40 herausgedrückt wird, ist eine Sicherheitsvorrichtung 46 vorgesehen, welche schematisch in Figur 14 gezeigt ist.

Mit anderen Worten ist eine Sicherheitsvorrichtung 46 vorgesehen, mittels welcher verhindert werden kann, dass das Dichtelement 42 der schaltbaren Dichtung 4 aus der Dichtungsnut 40 herausgepresst wird, wenn die Behandlungskammer 1 noch geöffnet ist und entsprechend der erste Kammerteil 10 und der zweite Kammerteil 12 noch nicht aneinander anliegen.

In dieser Ausführungsform ist der erste Kammerteil 10, welcher feststehend vorgesehen ist, mit der in der Figur 14 schematisch angedeuteten schaltbaren Dichtung 4 versehen, welche ein Dichtelement 42 aufweist, welches wiederum in einer Dichtungsnut 40 angeordnet ist und entsprechend einen Druckraum 440 ausbildet. Das Druckmittel kann dem Druckraum 440 über einen Druckmittelkanal 44 zugeführt werden, wobei in dem zweiten Kammerteil 12 ebenfalls ein Druckmittelkanal 44 vorgesehen ist. Der Druckmittelkanal 44 des ersten Kammerteils 10 mündet in eine Öffnung 442, welche mit einer gegenüberliegenden Öffnung 444 abdichtend in Übereinstimmung gebracht wird, wenn der erste und der zweite Kammerteil 10, 12 aneinander anliegen. Entsprechend erstreckt sich der Druckmittelkanal 44 bei geschlossener Behandlungskammer 1 von dem ersten Kammerteil 10 in den zweiten Kammerteil 12, wenn entsprechend der erste Kammerteil 10 und der zweite Kammerteil 12 miteinander verriegelt sind. Der Druckkanal 44 erstreckt sich durch den zweiten Kammerteil 12 und kann dort über einen entsprechenden stutzenförmigen Anschluss 460, der mit einer Aufnahme 462 im ersten Kammerteil 10 in gasdichte Übereinstimmung gebracht werden kann, wenn der erste Kammerteil 10 mit dem zweiten Kammerteil 12 verriegelt ist, wieder in das erste Kammerteil 10 zurück geführt werden. Entsprechend liegt ein durchgehender Druckmittelkanal 44 nur dann vor, wenn der erste Kammerteil 10 mit dem zweiten Kammerteil 12 verriegelt ist. Sind der erste Kammerteil 10 und der zweite Kammerteil 12 nicht miteinander verriegelt, so ist der Druckmittelkanal 44 offen und nicht mit dem Druckraum 440 der schaltbaren Dichtung 4 verbunden.

Mit anderen Worten dient in der Sicherheitsvorrichtung 46 des zweiten Kammerteils 12, das gegenüber dem ersten Kammerteil 10 verschwenkbar ist, als Sicherheitsvorrichtung und damit als Schalter für die Verbindung des Druckmittelkanals 44 mit dem Druckraum 440.

Entsprechend kann verhindert werden, dass der Druckraum 440 mit Druckmittel beaufschlagt wird, wenn die Behandlungskammer 1 nicht geschlossen ist beziehungsweise der zweite Kammerteil 12 nicht mit dem ersten Kammerteil 10 in Anlage gebracht ist. Damit kann eine versehentliche Zerstörung der schaltbaren Dichtung 4 vermieden werden.

Es sind andere Ausprägungen für die Sicherheitsvorrichtung 46 denkbar, beispielsweise in Form eines mechanisch schaltbaren Ventils, welches das Zuführen von Druckmittel in den Druckraum 440 verhindert, solange die Behandlungskammer 1 nicht geschlossen und/oder verriegelt ist.

Die Sicherheitsvorrichtung ist bevorzugt mechanisch auszubilden, um im Falle eines Ausfalls von Elektronik oder Steuervorrichtungen zu verhindern, dass das Dichtelement 42 aus der Dichtungsnut 40 herausgepresst wird.

In der Figur 15 ist eine weitere Ausprägung eines Dichtelements 42 für die gegenseitige Abdichtung des ersten Kammerteils 10 gegenüber dem zweiten Kammerteil 12 gezeigt.

Zusätzlich zu dem Dichtelement zur Abdichtung des ersten Kammerteils 10 gegenüber dem zweiten Kammerteil 12 ist eine Mündungsdichtung 5 vorgesehen, mittels welcher die Behältermündung 162 eines zu befüllenden Behälters gegenüber der Behandlungskammer 1 abgedichtet werden kann.

Damit kann der Behälter 160 vollständig in der Behandlungskammer 1 aufgenommen werden, es können aber beispielsweise unterschiedliche Drücke für den Bereich innerhalb des Behälters 160 und außerhalb des Behälters 160 bereitgestellt werden.

In einer alternativen Ausbildung kann die Mündungsdichtung 5 aber auch im Bereich der Kammerteile 10, 12 vorgesehen sein, so dass eine Abdichtung der Behandlungskammer 1 auch über die Mündungsdichtung 5 stattfindet. Mit anderen Worten ist dann ein Teil des Behälters 160 innerhalb der Behandlungskammer 1 angeordnet, beispielsweise die Behältermündung 162, und ein Teil des Behälters 160 liegt außerhalb der Behandlungskammer 1.

Die Mündungsdichtung 5 ist bevorzugt ebenfalls als schaltbare Dichtung ausgebildet und bevorzugt in der in Figur 16 gezeigten Ausprägung vorgesehen. Entsprechend ist die Mündungsdichtung 5 in einer Mündungsdichtungsnut 50 eingelegt und es sind Dichtelemente 52 vorgesehen. Die Dichtelemente 52 können durch das Beaufschlagen des zwischen den Dichtelementen 52 und der Mündungsdichtungsnut 50 ausgebildeten Druckraumes 500 geschaltet werden.

Dabei ist in einer besonderen Ausprägung die in Figur 17 gezeigte Form des Dichtelements 52 vorgesehen, bei welcher die Abdichtung eines Dichtelements 52 an einer gegenüberliegenden Oberfläche und insbesondere an einem gegenüber liegenden weiteren Dichtelement 52 über eine gegenüber der übrigen Kontur des Dichtelements 52 ausgestellten Lippe 520 vorgesehen ist. Die Lippe 520 erstreckt sich entsprechend in Richtung der gegenüberliegenden Oberfläche bzw. des Dichtelements 52 derart, dass beim Beaufschlagen der Dichtelemente 52 beziehungsweise des Druckraums 500 mit dem Druckmedium ein abdichtendes Anliegen der Lippe 520 stattfindet. Da das Dichtelement 52 aufgrund der Toleranzen der jeweiligen Behältermündungen 162 unterschiedlich weit aus der Mündungsdichtungsnut 50 herausgedrückt wird, kann mittels der Lippe 520 in jedem Fall eine abdichtende Anlage des Dichtelements 52 an der gegenüberliegenden Oberfläche erreicht werden. Die Lippe 520 dient entsprechend dazu, einen sich zwischen zwei gegenüberliegenden Dichtelementen 52 oder einem Dichtelement 52 und einer gegenüberliegenden Oberfläche ausbildenden Spalt 522 bei unterschiedlichen Spaltbreiten abdichtend zu überbrücken. Die unterschiedlichen Spaltbreiten des Spalts 522 ergeben sich durch die Toleranzen der unterschiedlichen Behältermündungen 162 der jeweils in der Behandlungskammer 1 aufgenommenen zu behandelnden Behälter.

Durch die Toleranzen der Behältermündungen 162 findet weiterhin auch eine leichte Rotation des Dichtelements 52 um die Lippe 520 herum, welche quasi als Drehpunkt dient, statt, so dass auch bei einer solchen Rotation eine zuverlässige Abdichtung erreicht werden kann. Die Lippe 520 kann dann immer noch zuverlässig eine Abdichtung bereitstellen. Damit ergibt sich auf diese Weise durch die besondere geometrische Ausbildung mindestens eines der Dichtelemente 52 mit einer Lippe 520 eine zuverlässige druckdichte Abdichtung der Behältermündung 162 des zu befüllenden Behälters gegenüber der Umgebung.

In Figur 18 ist eine weitere Ausbildung der Vorrichtung 100 gezeigt, in welcher im Innenraum 16 der Behandlungskammer 1 eine Volumenreduzierungsvorrichtung 6 in Form einer Einlage, welche sowohl in den ersten Kammerteil 10 als auch den zweiten Kammerteil 12 eingelegt werden kann, vorgesehen ist, um das Volumen des Innenraums 16 der Behandlungskammer 1 zu reduzieren. Dies ist dann von Bedeutung, wenn zu befüllende Behälter, die ein kleineres Volumen aufweisen, befüllt werden sollen, um auf diese Weise Druckgas, welches in den Innenraum 16 der Behandlungskammer 1 eingebracht werden soll, einzusparen.

Die Volumenreduzierungsvorrichtung 6 ist dabei bevorzugt zumindest in zwei Teilen ausgebildet, wobei der erste Teil 60 in den feststehenden ersten Kammerteil 10 eingelegt wird und der zweite Teil 62 in den zweiten, verschwenkbaren Kammerteil 12 eingelegt wird. Entsprechend können die beiden Teile 60, 62 der Volumenreduzierungsvorrichtung 6 so betätigt werden, als ob die Vorrichtung 100 und die Behandlungskammer 1 ohne die Volumenreduzierungsvorrichtung 6 betrieben werden würde. Mit anderen Worten verschwenkt das erste Teil 62 der Volumenreduzierungsvorrichtung 6 und das andere Teil 60 der Volumenreduzierungsvorrichtung 6 verbleibt stationär.

In Figur 19 ist weiterhin die Anbindung eines Reinigungskanals 7 gezeigt, welcher in einem ersten Bereich 70 in dem stationären, ersten Kammerteil 10 geführt ist und in einem zweiten Bereich 72 in dem verschwenkbaren zweiten Kammerteil 12. Mittels des Reinigungskanals 7 kann während der Reinigung der Vorrichtung 100 ein Reinigungsmedium beziehungsweise ein Reinigungsmittel in den Innenraum 16 der Behandlungskammer eingeleitet werden, derart, dass auch der gesamte Innenraum der Behandlungskammer 1 gespült und gereinigt werden kann.

### Bezugszeichenliste

- 1: Behandlungskammer
- 10: erster Kammerteil
- 12: zweiter Kammerteil
- 14: Schwenkachse
- 16: Innenraum
- 100: Vorrichtung
- 110: Anbindung
- 120: Füllorganaufnahme
- 122: Füllorgan
- 130: Verschließorganaufnahme
- 132: Verschließorgan
- 140: Behälteraufnahme
- 160: Behälter
- 162: Behältermündung
- 2: Schwenkantrieb
- 20: Pneumatikzylinder
- 22: Schwenkhebel
- 24: Notführung
- 240: Führungsrolle
- 242: Rollenführung
- 3: Verriegelungsvorrichtung
- 30: Verriegelungsbolzen
- 32: Verriegelungshebel
- 34: Schaltelement
- 36: Verriegelungselement
- 38: Verriegelungsaufnahme
- 4: schaltbare Dichtung
- 40: Dichtungsnut
- 42: Dichtelement
- 44: Druckmittelkanal
- 46: Sicherheitsvorrichtung
- 440: Druckraum
- 442: Öffnung
- 444: Öffnung
- 460: Anschluss
- 5: Mündungsdichtung
- 50: Mündungsdichtungsnut
- 52: Dichtelement
- 500: Druckraum
- 520: Lippe
- 522: Spalt
- 6: Volumenreduzierungsvorrichtung
- 60: erster Teil
- 62: zweiter Teil
- 7: Reinigungskanal
- 70: erster Bereich
- 72: zweiter Bereich

## Patentansprüche

1. Vorrichtung (100) zum Befüllen eines Behälters mit einem Füllprodukt und/oder zum Verschließen des befüllten Behälters mit einem Behälterverschluss in einer Füllproduktabfüllanlage, umfassend eine Behandlungskammer (1) zur zumindest teilweisen Aufnahme jeweils eines zu behandelnden Behälters und umfassend mindestens ein auf den in der Behandlungskammer (1) aufgenommenen Behälter wirkendes Behandlungsorgan (122, 132), wobei
die Behandlungskammer (1) einen ersten Kammerteil (10) und einen zweiten Kammerteil (12) aufweist, wobei der zweite Kammerteil (12) gegenüber dem ersten Kammerteil (10) um eine horizontal ausgerichtete Schwenkachse (14) verschwenkbar ist, um die Behandlungskammer (1) zu öffnen und zu schließen
**dadurch gekennzeichnet, dass**
die Schwenkachse (14) im unteren Bereich der Behandlungskammer (1) angeordnet ist.

2. Vorrichtung (100) gemäß Anspruch 1, **dadurch gekennzeichnet, dass** die Schwenkachse (14) senkrecht zum Radius eines Behandlungskarussells angeordnet ist, an dessen Umfang die Vorrichtung (100) angeordnet ist.

3. Vorrichtung (100) gemäß Anspruch 1 oder 2, **dadurch gekennzeichnet, dass** der zweite Kammerteil (12) mittels eines Schwenkantriebs (2) gegenüber dem ersten Kammerteil (10) verschwenkbar ist, wobei der Schwenkantrieb (2) einen Aktuator zum Verschwenken des zweiten Kammerteils (12) gegenüber dem ersten Kammerteil (10) und/oder eine Rollenführung mit einer Führungsrolle (240), welche auf einer Rollenführung (242) geführt ist, aufweist.

4. Vorrichtung (100) gemäß Anspruch 3, **dadurch gekennzeichnet, dass** der Aktuator die Führungsrolle (240) auf die Rollenführung (242) presst, wobei der Aktuator bevorzugt ein Pneumatikzylinder ist, der besonders bevorzugt permanent mit Druckluft aus einer Ringleitung versorgt wird.

5. Vorrichtung (100) gemäß einem der vorstehenden Ansprüche, **dadurch gekennzeichnet, dass** der erste Kammerteil (10) gegenüber dem zweiten Kammerteil (12) über eine schaltbare Dichtung (4) abdichtbar ist.

6. Vorrichtung (100) gemäß Anspruch 5, **dadurch gekennzeichnet, dass** die schaltbare Dichtung (4) eine Sicherheitsvorrichtung (46) aufweist, welche bei geöffneter Behandlungskammer (1) ein Schalten der schaltbaren Dichtung (4) verhindert und bevorzugt eine Druckmittelzuführung umfasst, die bei geöffneter Behandlungskammer (1) unterbrochen ist.

7. Vorrichtung (100) gemäß einem der vorstehenden Ansprüche, **dadurch gekennzeichnet, dass** eine Mündungsdichtung (5) vorgesehen ist, mittels welcher eine Behältermündung (162) des Behälters gegenüber der Behandlungskammer (1) abgedichtet werden kann, wobei die Mündungsdichtung (5) bevorzugt eine schaltbare Dichtung ist.

8. Vorrichtung (100) gemäß Anspruch 7, **dadurch gekennzeichnet, dass** die Mündungsdichtung (5) ein Dichtelement (52) aufweist, welches einen variierenden Querschnitt und bevorzugt eine Lippe (520) aufweist, mittels welcher es an einer entgegengesetzten Dichtfläche angelegt werden kann.

9. Vorrichtung (100) gemäß einem der vorstehenden Ansprüche, **dadurch gekennzeichnet, dass** eine Verriegelungsvorrichtung (3) vorgesehen ist, welche über eine Steuerkurve ansteuerbar ist, und welche zum Verschließen der Behandlungskammer (1) formschlüssig verriegelbar ist.

10. Vorrichtung (100) gemäß einem der vorstehenden Ansprüche, **dadurch gekennzeichnet, dass** eine Volumenreduzierungsvorrichtung (6) zum Reduzieren des Volumens der Behandlungskammer (1) vorgesehen ist, welche bevorzugt ein Volumenreduzierungselement mit einem an dem ersten Kammerteil (10) angeordnetes erstes Teil (60) und ein an dem zweiten Kammerteil (12) angeordnetes zweites Teil (62) umfasst.

11. Vorrichtung (100) gemäß einem der vorstehenden Ansprüche, **dadurch gekennzeichnet, dass** sich ein Reinigungskanal (7) von dem ersten Kammerteil (10) in den zweiten Kammerteil (12) und von dort in die Behandlungskammer (1) erstreckt und bevorzugt im unteren Teil der Behandlungskammer (1) in diese einmündet.

12. Vorrichtung (100) gemäß einem der vorstehenden Ansprüche, **dadurch gekennzeichnet, dass** das in der Behandlungskammer (1) auf den Behälter wirkende Behandlungsorgan als Füllorgan (122) zum Befüllen jeweils eines in der Behandlungskammer (1) aufgenommenen Behälters mit einem Füllprodukt und/oder als Verschließorgan (132) zum Verschließen eines in der Behandlungskammer (1) aufgenommenen, mit einem Füllprodukt befüllten Behälters ausgebildet ist, wobei bevorzugt ein Füllorgan (122) und ein Verschließorgan (132) in der Behandlungskammer (1) nacheinander jeweils auf den Behälter wirken.

## Claims

1. Device (100) for filling a container with a filling product and/or for closing the filled container with a container closure in a product filling system, comprising a treatment chamber (1) for at least partially receiving each container to be treated and comprising at least one treatment member (122, 132) acting on the container received in the treatment chamber (1), wherein
the treatment chamber (1) has a first chamber part (10) and a second chamber part (12), the second chamber part (12) being pivotable relative to the first chamber part (10) about a horizontally aligned pivot axis (14) to open and close the treatment chamber (1)
**characterised in that**
the pivot axis (14) is arranged in the lower region of the treatment chamber (1).

2. Device (100) according to claim 1, **characterised in that** the pivot axis (14) is arranged perpendicular to the radius of a treatment carousel, on the circumference of which the device (100) is arranged.

3. Device (100) according to claim 1 or 2, **characterised in that** the second chamber part (12) is pivotable relative to the first chamber part (10) by means of a pivot drive (2), wherein the pivot drive (2) has an actuator for pivoting the second chamber part (12) relative to the first chamber part (10) and/or a roller guide with a guide roller (240), which is guided on a roller guide (242).

4. Device (100) according to claim 3, **characterised in that** the actuator presses the guide roller (240) onto the roller guide (242), wherein the actuator is preferably a pneumatic cylinder which is particularly preferably permanently supplied with compressed air from a ring line.

5. Device (100) according to any one of the preceding claims, **characterised in that** the first chamber part (10) can be sealed off from the second chamber part (12) via a switchable seal (4).

6. Device (100) according to claim 5, **characterised in that** the switchable seal (4) has a safety device (46) which prevents switching of the switchable seal (4) when the treatment chamber (1) is open and preferably comprises a pressure medium supply which is interrupted when the treatment chamber (1) is open.

7. Device (100) according to any one of the preceding claims, **characterised in that** a mouth seal (5) is provided by means of which a container mouth (162) of the container can be sealed relative to the treatment chamber (1), the mouth seal (5) preferably being a switchable seal.

8. Device (100) according to claim 7, **characterised in that** the mouth seal (5) has a sealing element (52) having a varying cross-section and preferably a lip (520) by means of which it can be applied against an opposite sealing surface.

9. Device (100) according to any one of the preceding claims, **characterised in that** a locking device (3) is provided, which can be controlled via a control cam and which can be positively locked to close the treatment chamber (1).

10. Device (100) according to any one of the preceding claims, **characterised in that** a volume reducing device (6) for reducing the volume of the treatment chamber (1) is provided, which preferably comprises a volume reducing element with a first part (60) arranged at the first chamber part (10) and a second part (62) arranged at the second chamber part (12).

11. Device (100) according to any one of the preceding claims, **characterised in that** a cleaning channel (7) extends from the first chamber part (10) into the second chamber part (12) and from there into the treatment chamber (1) and preferably opens into the treatment chamber (1) in the lower part thereof.

12. Device (100) according to any one of the preceding claims, **characterised in that** the treatment member acting on the container in the treatment chamber (1) is configured as a filling member (122) for filling a respective container received in the treatment chamber (1) with a filling product and/or as a closure member (132) for closing a container received in the treatment chamber (1) and filled with a filling product, wherein preferably a filling member (122) and a closure member (132) each act in succession on the container in the treatment chamber (1).

## Revendications

1. Dispositif (100) pour le remplissage d'un récipient avec un produit de remplissage et/ou pour la fermeture du récipient rempli avec une fermeture de récipient dans une installation de remplissage de produit de remplissage, comprenant un compartiment de traitement (1) pour la réception au moins partielle respectivement d'un récipient à traiter et comprenant au moins un organe de traitement (122, 132) agissant sur le récipient reçu dans le compartiment de traitement (1), dans lequel
le compartiment de traitement (1) présente une première partie de compartiment (10) et une seconde partie de compartiment (12), dans lequel la seconde partie de compartiment (12) est pivotante par rapport à la première partie de compartiment (10) autour d'un axe de pivotement (14) orienté horizontalement afin d'ouvrir et de fermer le compartiment de traitement (1)
**caractérisé en ce que**
l'axe de pivotement (14) est agencé dans la zone inférieure du compartiment de traitement (1).

2. Dispositif (100) selon la revendication 1, **caractérisé en ce que** l'axe de pivotement (14) est agencé perpendiculairement au rayon d'un carrousel de traitement, au niveau de l'étendue duquel le dispositif (100) est agencé.

3. Dispositif (100) selon la revendication 1 ou 2, **caractérisé en ce que** la seconde partie de compartiment (12) est pivotante au moyen d'un entraînement de pivotement (2) par rapport à la première partie de compartiment (10), dans lequel l'entraînement de pivotement (2) présente un actionneur pour le pivotement de la seconde partie de compartiment (12) par rapport à la première partie de compartiment (10) et/ou un guidage de rouleau avec un rouleau de guidage (240) qui est guidé sur un guidage de rouleau (242).

4. Dispositif (100) selon la revendication 3, **caractérisé en ce que** l'actionneur presse le rouleau de guidage (240) sur le guidage de rouleau (242), dans lequel l'actionneur est de préférence un vérin pneumatique qui est alimenté le plus préférentiellement en permanence en air comprimé provenant d'une conduite annulaire.

5. Dispositif (100) selon l'une quelconque des revendications précédentes **caractérisé en ce que** la première partie de compartiment (10) peut être rendue étanche par rapport à la seconde partie de compartiment (12) par le biais d'une garniture étanche (4) commutable.

6. Dispositif (100) selon la revendication 5, **caractérisé en ce que** la garniture étanche (4) commutable présente un dispositif de sécurité (46) qui empêche en cas de compartiment de traitement (1) ouvert une commutation de la garniture étanche (4) commutable et comporte de préférence une amenée de moyen de pression qui est interrompue en cas de compartiment de traitement (1) ouvert.

7. Dispositif (100) selon l'une quelconque des revendications précédentes, **caractérisé en ce qu'** une garniture étanche d'embouchure (5) est prévue, au moyen de laquelle une embouchure de récipient (162) du récipient peut être rendue étanche par rapport au compartiment de traitement (1), dans lequel la garniture étanche d'embouchure (5) est de préférence une garniture étanche commutable.

8. Dispositif (100) selon la revendication 7, **caractérisé en ce que** la garniture d'embouchure (5) présente un élément étanche (52) qui présente une section transversale variable et de préférence une lèvre (520), au moyen de laquelle il peut être appliqué contre une surface étanche opposée.

9. Dispositif (100) selon l'une quelconque des revendications précédentes, **caractérisé en ce qu'** un dispositif de verrouillage (3) est prévu, lequel peut être commandé par le biais d'une came de commande et lequel peut être verrouillé pour la fermeture du compartiment de traitement (1) à complémentarité de formes.

10. Dispositif (100) selon l'une quelconque des revendications précédentes, **caractérisé en ce que** un dispositif de réduction de volume (6) est prévu pour la réduction du volume du compartiment de traitement (1) qui comporte de préférence un élément de réduction de volume avec une première partie (60) agencée au niveau de la première partie de compartiment (10) et une seconde partie (62) agencée au niveau de la seconde partie de compartiment (12).

11. Dispositif (100) selon l'une quelconque des revendications précédentes, **caractérisé en ce qu'** un canal de nettoyage (7) s'étend de la première partie de compartiment (10) dans la seconde partie de compartiment (12) et de là dans le compartiment de traitement (1) et de préférence débouche dans la partie inférieure du compartiment de traitement (1) dans celui-ci.

12. Dispositif (100) selon l'une quelconque des revendications précédentes, **caractérisé en ce que** l'organe de traitement agissant dans le compartiment de traitement (1) sur le récipient est réalisé comme organe de remplissage (122) pour le remplissage respectivement d'un récipient reçu dans le compartiment de traitement (1) avec un produit de remplissage et/ou comme organe de fermeture (132) pour la fermeture d'un récipient reçu dans le compartiment de traitement (1), rempli avec un produit de remplissage, dans lequel de préférence un organe de remplissage (122) et un organe de fermeture (132) agissent dans le compartiment de traitement (1) l'un après l'autre respectivement sur le récipient.
